# FASCICULE DE BREVET EUROPEEN

(11) **EP 3 690 170 B1**
(45) Date de publication et mention de la délivrance du brevet: **08.05.2024**
(21) Numéro de dépôt: 19215163.7
(22) Date de dépôt: 11.12.2019
(51) Int. Cl.: E05B 17/00, E05B 47/00

(54) **DISPOSITIF ÉLECTROMÉCANIQUE D'ACTIONNEMENT DE SERRURE À DÉCOUPLAGE VIBRATOIRE**
ELEKTROMECHANISCHE SCHLOSSBETRIEBSVORRICHTUNG MIT VIBRATIONSENTKUPPLUNG
ELECTROMECHANICAL LOCK OPERATION DEVICE WITH VIBRATORY DECOUPLING

(30) Priorité: 04.02.2019 FR 1901070
(43) Date de publication de la demande: 05.08.2020
(73) Titulaire: Somfy Protect by Myfox, 31670 Labège (FR)
(72) Inventeur: BECQUET, Pierre-Eric, 64200 Bassussary (FR); RAUDE, Christian, 64160 Buros (FR)
(74) Mandataire: Germain Maureau

(56) Documents cités:
- EP-A1- 2 762 661
- EP-A1- 3 000 952
- EP-A1- 3 000 953
- EP-A1- 3 150 784

## Description

### Domaine technique de l'invention

La présente invention concerne un dispositif électromécanique d'actionnement de serrure destiné à être monté sur une face d'un ouvrant équipé d'une serrure, le dispositif électromécanique d'actionnement de serrure comprenant :
- un boitier externe destiné à être fixé sur la face de l'ouvrant,
- un mécanisme d'accouplement disposé dans un volume intérieur délimité par le boitier externe, mobile en rotation par rapport au boitier externe et susceptible d'être solidaire en rotation avec un rotor d'un cylindre de serrure de la serrure,
- un actionneur comprenant un moteur électrique et un réducteur de vitesse, et permettant d'entraîner en rotation électriquement le mécanisme d'accouplement.

L'invention s'applique notamment aux domaines des serrures qui comprennent un cylindre de serrure avec, du côté extérieur, une entrée extérieure de serrure permettant l'introduction d'une clé et, du côté intérieur, soit une entrée intérieure de serrure permettant l'introduction d'une clé, soit un organe de couplage du rotor permettant la mise en place d'un bouton manuel. Une telle clé ou le bouton manuel permettent d'actionner en rotation le rotor du cylindre de serrure afin de commander le déplacement d'un pêne à ressort et/ou d'un pêne dormant afin d'ouvrir ou fermer l'ouvrant et/ou de verrouiller ou déverrouiller la serrure.

### Etat de la technique

Classiquement, une serrure comprend un cylindre de serrure ayant un stator monté fixement sur l'ouvrant de sorte à en traverser l'épaisseur et un rotor monté à rotation dans le stator. L'actionnement en rotation du rotor du cylindre de serrure actionne en translation un pêne dormant, celui-ci étant apte à un verrouillage de la serrure par insertion dans une gâche solidaire d'un encadrement fixe, ou chambranle, sur lequel l'ouvrant est monté. La serrure peut également comprendre une poignée montée à pivotement sur l'ouvrant pour actionner au moins un pêne à ressort. L'actionnement en rotation du rotor du cylindre de serrure peut également actionner le pêne à ressort.

Un cylindre de serrure comprend, du côté extérieur, une entrée extérieure de serrure permettant l'introduction d'une clé et, du côté intérieur, soit une entrée intérieure de serrure permettant l'introduction d'une clé, soit un organe de couplage du rotor permettant la mise en place d'un bouton manuel. Une telle clé ou le bouton manuel permettent d'actionner en rotation le rotor du cylindre de serrure afin de commander le déplacement du pêne à ressort et/ou du pêne dormant afin d'ouvrir ou fermer l'ouvrant et/ou de verrouiller ou déverrouiller la serrure.

Il existe des dispositifs électromécaniques destinés à actionner de manière motorisée de telles serrures, par exemple à l'image de la solution décrite dans les documents EP2762661A1 et EP3000953A1.

Ces dispositifs électromécaniques d'actionnement de serrure sont destinés à être fixés du côté intérieur de l'ouvrant d'une manière coopérant avec la serrure à motoriser en vue de son verrouillage et de son déverrouillage.

Les dispositifs électromécaniques d'actionnement de serrure comprennent généralement une source d'énergie électrique pour alimenter d'une part un actionneur comprenant un moteur électrique et un réducteur de vitesse, d'autre part une unité de commande électronique apte à une communication avec l'extérieur, notamment en vue de la réception d'instructions extérieures et de la transmission d'informations sortantes. L'unité de commande assure un pilotage de l'actionneur à partir de ces instructions et de ces informations et en fonction de capteurs éventuels intégrés au dispositif électromécanique d'actionnement de serrure, par exemple des capteurs d'effort, de position, de vitesse ou de présence.

Ils renferment aussi généralement un mécanisme d'accouplement destiné à être entraîné en rotation par le moteur électrique et à être rendu solidaire en rotation avec le rotor du cylindre de serrure de la serrure à motoriser.

La coopération entre le rotor du cylindre de serrure et le mécanisme d'accouplement interne au dispositif électromécanique d'actionnement de serrure peut se faire grâce à la mise en place de l'une des clés admises par le cylindre de serrure au niveau de l'entrée intérieure de serrure, cette clé étant alors en prise avec le mécanisme d'accouplement pour être solidaire en rotation l'un et l'autre. Alternativement, la coopération entre le rotor du cylindre de serrure et le mécanisme d'accouplement interne au dispositif électromécanique d'actionnement de serrure peut se faire par l'intermédiaire de l'organe de couplage, également appelé « queue », qui est solidaire du rotor du cylindre de serrure et destiné initialement à la mise en place du bouton manuel susmentionné. Une fois le bouton manuel retiré, l'organe de couplage peut être mis en prise avec le mécanisme d'accouplement interne au dispositif électromécanique d'actionnement pour que ces deux éléments soient solidaires en rotation l'un et l'autre.

Les dispositifs électromécaniques d'actionnement de serrure comprennent également un bouton de manoeuvre adapté pour une saisie manuelle afin de pouvoir entraîner en rotation manuellement le rotor du cylindre de serrure. Ils comprennent également un mécanisme d'embrayage débrayable interposé entre le mécanisme d'accouplement et l'actionneur, ce mécanisme variant entre une configuration débrayée et au moins une configuration embrayée. La configuration débrayée est adoptée automatiquement ou par un pilotage adapté au moment où la possibilité d'un actionnement manuel du bouton de manoeuvre doit être offerte, de même que la possibilité d'un actionnement de la serrure par une clé du côté extérieur. Par contre, la configuration embrayée est adoptée lorsque l'entraînement du rotor du cylindre de serrure de la serrure par l'actionneur est désiré et autorisé.

Tous les composants mécaniques mentionnés ci-dessus, c'est-à-dire le mécanisme d'accouplement, l'actionneur, le bouton de manoeuvre et sa transmission éventuelle ainsi que le mécanisme d'embrayage, de par leur nature fonctionnelle et structurelle, sont susceptibles de transmettre des vibrations à l'ouvrant, qu'il s'agisse d'une porte ou d'une fenêtre. Etant donné que de nombreux ouvrants présentent une construction au moins partiellement creuse, ils ont une tendance naturelle à amplifier la sonorité induite par ces vibrations, sous l'effet de caisse de résonance. Les dispositifs électromécaniques d'actionnement de serrure connus ayant généralement un boitier de forme creuse, les vibrations des différents composants mécaniques peuvent également induire des bruits générés par le boitier lui-même sous un effet de caisse de résonance. Or, de telles nuisances sonores induites sur l'ouvrant par le fonctionnement du dispositif électromécanique d'actionnement de serrure monté sur cet ouvrant, ou générées par le boitier lui-même des dispositifs d'actionnement de serrure, sont susceptibles de créer une véritable gêne pour les utilisateurs ou plus généralement toutes les personnes situées à proximité de l'ouvrant.

Par ailleurs, la fixation d'un dispositif électromécanique d'actionnement de serrure sur une face de l'ouvrant non plane est susceptible d'engendrer une déformation de tout ou partie du dispositif électromécanique d'actionnement de serrure. Cette déformation peut engendrer une modification de la distance séparant les axes des trains d'engrenages internes, ce qui entraîne une sonorité irrégulière et désagréable.

### Objet de l'invention

La présente invention a pour but de proposer un dispositif électromécanique d'actionnement de serrure qui réponde aux problématiques soulevées par l'état de la technique présenté ci-avant, notamment qui évite autant que possible les nuisances sonores et les bruits susceptibles d'être générés au niveau de l'ouvrant et au niveau du dispositif électromécanique d'actionnement de serrure, qui évite autant que possible la transmission de vibrations à l'ouvrant et qui permet de limiter les risques de déformation du dispositif électromécanique d'actionnement de serrure en cas de fixation sur une face non plane d'un ouvrant.

Ce but peut être atteint grâce à la fourniture d'un dispositif électromécanique d'actionnement de serrure destiné à être monté sur une face d'un ouvrant équipé d'une serrure, le dispositif électromécanique d'actionnement de serrure comprenant :
- un boitier externe destiné à être fixé sur la face de l'ouvrant,
- un mécanisme d'accouplement disposé dans un volume intérieur délimité par le boitier externe, mobile en rotation par rapport au boitier externe et susceptible d'être solidaire en rotation avec un rotor d'un cylindre de serrure de la serrure,
- un actionneur comprenant un moteur électrique et un réducteur de vitesse, et permettant d'entrainer en rotation électriquement le mécanisme d'accouplement,
- un support disposé dans le volume intérieur délimité par le boitier externe et sur lequel l'actionneur est fixé selon une liaison encastrement rigide,
- des éléments amortisseurs en matériau élastiquement déformable assurant une liaison mécanique amortie du support au boitier externe conférant un découplage vibratoire entre le support et le boitier externe.

Certains aspects préférés mais non limitatifs sont les suivants.

Le dispositif électromécanique d'actionnement de serrure comprend un mécanisme d'embrayage interposé entre le mécanisme d'accouplement et l'actionneur de sorte à pouvoir varier entre une configuration débrayée et au moins une configuration embrayée, le mécanisme d'embrayage étant disposé dans le volume intérieur délimité par le boitier externe et étant fixé sur le support par une liaison encastrement rigide.

Le mécanisme d'embrayage comprend une roue menante liée en rotation à un axe de sortie de l'actionneur, une roue menée liée en rotation au mécanisme d'accouplement, au moins une roue satellite montée sur un support mobile par articulation autour de l'axe de la roue menante permettant de positionner la roue satellite dans différentes positions autour de l'axe de la roue menante.

Le mécanisme d'accouplement est fixé à rotation sur le support.

Le support comprend une platine supérieure et une platine inférieure liée entre elles en délimitant un espace dans lequel les composants fixés au support sont au moins partiellement logés, les éléments amortisseurs qui assurent la liaison mécanique amortie du support au boitier externe comprenant des blocs amortisseurs formés dans un matériau élastiquement déformable interposés entre la platine inférieure et le boitier externe.

Le boitier externe comprend une plaque de montage comprenant des éléments de fixation pour permettre la fixation de la plaque de montage sur la face de l'ouvrant et dans lequel les éléments amortisseurs qui assurent la liaison mécanique amortie du support au boitier externe sont interposés entre le support et la plaque de montage de sorte que ledit découplage vibratoire est assuré entre la plaque de montage et le support.

Le boitier externe comprend une plaque d'amortissement formée dans un matériau élastiquement déformable, fixée sur une face externe de la plaque de montage et destinée à être interposée entre la plaque de montage et la face de l'ouvrant lorsque le boitier externe est fixé sur l'ouvrant, de sorte à conférer un découplage vibratoire entre la plaque de montage et l'ouvrant.

Le mécanisme d'accouplement comprend une pièce d'entrainement en rotation délimitant des premiers éléments de couplage en rotation aptes à coopérer avec une clé insérée dans le rotor du cylindre de serrure d'une manière rendant solidaires en rotation la clé et la pièce d'entrainement en rotation autour de l'axe de rotation de la pièce d'entrainement en rotation, les premiers éléments de couplage en rotation délimités par la pièce d'entrainement en rotation comprenant des éléments amortisseurs élastiquement déformables destinés à être interposés entre la pièce d'entrainement en rotation et la clé lorsque la clé coopère avec les premiers éléments de couplage en rotation de sorte à conférer un découplage vibratoire entre la pièce d'entrainement en rotation et la clé.

Le mécanisme d'accouplement comprend une pièce de liaison indépendante de la pièce d'entrainement en rotation et comprenant des deuxièmes éléments de couplage en rotation aptes à coopérer avec les premiers éléments de couplage en rotation pour rendre solidaires en rotation la pièce de liaison et la pièce d'entrainement en rotation autour de l'axe de rotation de la pièce d'entrainement en rotation, la pièce de liaison étant apte à coopérer avec un organe de couplage saillant du rotor du cylindre de serrure d'une manière rendant solidaires en rotation l'organe de couplage et la pièce de liaison autour de l'axe de rotation de la pièce d'entrainement en rotation, les éléments amortisseurs étant interposés entre la pièce d'entrainement en rotation et la pièce de liaison lorsque les deuxièmes éléments de couplage en rotation coopèrent avec les premiers éléments de couplage en rotation d'une manière conférant un découplage vibratoire entre la pièce de liaison et la pièce d'entrainement en rotation.

Le dispositif électromécanique d'actionnement de serrure comprend des éléments de fixation pour fixer le support au boitier externe en conférant au moins une possibilité de déplacement dans un plan transversal à l'axe de rotation du mécanisme d'accouplement par rapport au boitier externe et dans lequel les éléments amortisseurs qui assurent la liaison mécanique amortie du support au boitier externe ont une aptitude à absorber les mouvements relatifs du support par rapport au boitier externe au moins dans la direction de déplacement du support conférée par lesdits éléments de fixation.

### Description sommaire des dessins

D'autres aspects, buts, avantages et caractéristiques de l'invention apparaîtront mieux à la lecture de la description détaillée suivante de modes de réalisation préférés de celle-ci, donnée à titre d'exemple non limitatif, et faite en référence aux dessins annexés sur lesquels :
[Fig. 1] est une vue en perspective d'un exemple de serrure montée sur un ouvrant de porte.
[Fig. 2] est une vue identique à la figure 1, la pièce de liaison étant montée sur l'organe de couplage du rotor du cylindre de serrure.
[Fig. 3] est une vue éclatée en perspective d'un exemple de dispositif électromécanique d'actionnement de serrure selon l'invention.
[Fig. 4] est une vue en perspective avant de la plaque de montage du boitier externe.
[Fig. 5] est une vue en perspective arrière de la plaque de montage du boitier externe.
[Fig. 6] est une vue en perspective partielle du dispositif électromécanique d'actionnement de serrure avant de coopérer avec une clé destinée à être insérée dans le rotor du cylindre de serrure, la pièce de liaison étant absente.
[Fig. 7] est une vue en perspective partielle du dispositif électromécanique d'actionnement de serrure avant de coopérer avec la pièce de liaison destinée à coopérer avec un organe de couplage du rotor du cylindre de serrure.
[Fig. 8] est une vue en perspective de l'actionneur et du mécanisme d'embrayage.

### Description détaillée

Sur les figures 1 à 8 et dans la suite de la description, les mêmes références représentent des éléments identiques ou similaires. De plus, les différents modes de réalisation et variantes décrits ne sont pas exclusifs les uns des autres et peuvent être combinés entre eux, comme indiqué dans les revendications annexées.

Le dispositif électromécanique d'actionnement de serrure 10 qui est représenté est destiné à être monté sur une face 201 d'un ouvrant 200 équipé d'une serrure 100, par exemple pour une porte montée à pivotement sur un chambranle. Par exemple, la face 201 correspond à une face de l'ouvrant 200 destinée à être positionnée du côté intérieur de la pièce fermée par l'ouvrant 200.

La serrure 100 comprend, de manière connue, par exemple comme décrit dans le document FR3028282A1, un cylindre de serrure 101 ayant un stator monté sur l'ouvrant 200 de sorte à en traverser l'épaisseur et un rotor monté à rotation dans le stator. L'actionnement en rotation du rotor du cylindre de serrure 101 actionne en translation un panneton ou un pêne dormant 103, ainsi qu'éventuellement un pêne de fermeture 104, également appelé pêne de fin de course ou pêne à ressort, aptes à s'insérer de manière rétractable dans une gâche solidaire du chambranle sur lequel l'ouvrant 200 est monté afin de verrouiller ou déverrouiller la serrure 100 et/ou d'ouvrir ou fermer l'ouvrant 200. L'aménagement de tels pênes 103, 104 est par exemple décrit dans le document FR2795120A1. La serrure 100 peut également comprendre une poignée 105 montée à pivotement sur l'ouvrant 200 pour actionner au moins le pêne à ressort. Le cylindre de serrure 101 peut être à simple embrayage ou à double embrayage.

Le cylindre de serrure 101 comprend, du côté extérieur, une entrée extérieure de serrure permettant l'introduction d'une clé 106. Comme il le sera expliqué plus loin, le dispositif électromécanique d'actionnement de serrure 10 selon l'invention peut indifféremment coopérer, en vue de son entrainement motorisé, avec un cylindre de serrure 101 comprenant du côté intérieur une entrée intérieure de serrure permettant l'introduction d'une clé 106 ou avec un cylindre de serrure 101 comprenant du côté intérieur un organe de couplage 102 destiné au couplage à un bouton manuel (non représenté). L'actionnement en rotation du rotor du cylindre de serrure 101 de manière motorisée, que ce soit par l'intermédiaire d'une clé 106 ou par l'intermédiaire de l'organe de couplage 102, permet de commander le déplacement du pêne de fermeture 104 et/ou du pêne dormant 103 afin d'ouvrir ou fermer l'ouvrant 200 et/ou de verrouiller ou déverrouiller la serrure 100.

Le dispositif électromécanique d'actionnement de serrure 10 comprend un boitier externe 18 destiné à être fixé sur la face 201 de l'ouvrant 200 et un mécanisme d'accouplement 11 disposé dans un volume intérieur délimité par le boitier externe 18. Le mécanisme d'accouplement 11 est mobile en rotation par rapport au boitier externe 18 et susceptible d'être solidaire en rotation avec le rotor du cylindre de serrure 101 de la serrure 100 de manière à l'entraîner en rotation de manière électrique afin de motoriser la serrure 100.

La serrure 100 comprend deux butées angulaires maximales opposées, dont la nature n'a pas d'importance ici, pour limiter le déplacement du rotor du cylindre de serrure 101 ou du mécanisme d'accouplement 11 du dispositif électromécanique d'actionnement de serrure 10 au sein d'une course angulaire prédéterminée. L'ensemble peut indifféremment être conformé pour une course angulaire limitée à environ un quart de tour du rotor, comme c'est le cas par exemple sur le marché nord-américain, ou pour une course angulaire de plusieurs tours du rotor, comme c'est le cas par exemple sur le marché européen.

Le dispositif électromécanique d'actionnement de serrure 10 comprend un actionneur 13 comprenant un moteur électrique et un réducteur de vitesse, adapté pour entraîner le mécanisme d'actionnement 11 en rotation électriquement, de sorte à entraîner électriquement en rotation le rotor du cylindre de serrure 101 lorsque ce rotor est couplé en rotation au mécanisme d'accouplement 11.

Le dispositif électromécanique d'actionnement de serrure 10 comprend également un bouton de manoeuvre 15 rotatif adapté pour une prise manuelle et pour entraîner manuellement le mécanisme d'actionnement 11, permettant finalement d'entraîner manuellement en rotation le rotor du cylindre de serrure 101 lorsque ce rotor est couplé en rotation au mécanisme d'accouplement 11.

Afin de pouvoir actionner en rotation manuellement le rotor du cylindre de serrure 101 par l'intermédiaire d'une clé 106 insérée au niveau de l'entrée extérieure de serrure et/ou par l'intermédiaire du bouton de manoeuvre 15 du dispositif électromécanique d'actionnement de serrure 10, il est nécessaire de désaccoupler le rotor du cylindre de serrure 101 par rapport à l'actionneur 13. Le dispositif électromécanique d'actionnement de serrure 10 comprend à cet effet un mécanisme d'embrayage 14 interposé entre le mécanisme d'accouplement 11 et l'actionneur 13 et variant entre une configuration débrayée dans laquelle l'actionneur 13 n'est pas accouplé au mécanisme d'accouplement 11 et au moins une configuration embrayée dans laquelle l'actionneur 13 est accouplé au mécanisme d'accouplement 11 pour son entraînement en rotation. Le mécanisme d'embrayage 14 peut être conçu de sorte à pouvoir adopter une première configuration embrayée dans laquelle l'actionneur 13 est susceptible d'entraîner en rotation le mécanisme d'accouplement 11 dans un premier sens de rotation et une seconde configuration embrayée dans laquelle l'actionneur 13 est susceptible d'entraîner en rotation le mécanisme d'accouplement 11 dans un second sens de rotation opposé au premier sens de rotation.

Le mécanisme d'embrayage 14 peut fonctionner selon des principes de friction, par exemple en reprenant les enseignements du document FR3028282A1. Alternativement, le mécanisme d'embrayage 14 peut reposer sur le principe connu d'une lyre basculante. Par exemple, comme cela est représenté sur les figures 3 et 8, le mécanisme d'embrayage 14 peut comprendre une roue menante 141 liée en rotation à un axe de sortie de l'actionneur 13, une roue menée 142 liée en rotation au mécanisme d'accouplement 11, au moins une roue satellite 144 montée de manière satellite à la roue menante 141 et un système de déplacement permettant de positionner la roue satellite 144 dans différentes positions autour de l'axe de la roue menante 141, la roue menée 142 interceptant ou non la trajectoire de la roue satellite 144.

Selon un mode de réalisation, la roue satellite 144 est montée sur un support mobile 143 par articulation autour de l'axe de la roue menante 141. Le système de déplacement peut comprendre un arbre solidaire de la roue menante 141 et coopérant avec le support mobile 143 pour créer un couple de frottement : ce couple de frottement permet que l'arbre puisse entraîner le support mobile 143 en rotation d'une position correspondant à la première configuration embrayée vers la seconde configuration embrayée et réciproquement. Puis, une fois l'une des configurations embrayées adoptée, le support mobile 143 devient mobile en rotation par rapport à l'arbre qui entraine en rotation la roue menante 141, laquelle entraine en rotation la roue satellite 144 qui est elle-même en prise avec la roue menée 142.

Notamment, les différentes roues utilisées pour le mécanisme d'embrayage 14 sont des roues dentées.

Lorsqu'on alimente l'actionneur 13 pour qu'il tourne dans un premier sens de rotation en vue d'agir sur le rotor du cylindre de serrure 101, l'arbre solidaire de la roue menante 141, et par conséquent la roue menante 141, sont entraînés en rotation dans le premier sens. La roue menante 141 engrenant avec les roues satellites 144 crée sur le support mobile 143 un couple tendant à entrainer celui-ci en rotation pour son déplacement jusqu'à ce que l'une des roues satellites 144 arrive en contact et engrène avec la roue menée 142. Dans cette configuration, la roue menée 142 elle-même solidaire en rotation du mécanisme d'accouplement 11 est entraînée en rotation dans un premier sens de rotation via la roue menante 141 et la première roue satellite 144 alors en prise.

Lorsqu'on alimente l'actionneur 13 pour qu'il tourne dans un second sens de rotation en vue d'agir sur le rotor du cylindre de serrure 101, l'arbre solidaire de la roue menante 141, et par conséquent la roue menante 141, sont entraînés en rotation dans le second sens. La roue menante 141 engrenant avec les roues satellites 144 crée sur le support mobile 143 un couple tendant à entraîner celui-ci en rotation pour son déplacement jusqu'à ce que l'autre des roues satellites 144 arrive en contact et engrène avec la roue menée 142. Dans cette configuration, la roue menée 142 elle-même solidaire en rotation du mécanisme d'accouplement 11 est entraînée en rotation dans un second sens de rotation via la roue menante 141 et la seconde roue satellite 144 alors en prise.

Il est possible de prévoir que le mécanisme d'embrayage 14 comprenne une seule roue satellite 144 servant dans la première configuration embrayée et dans la seconde configuration embrayée. Alternativement, comme cela est représenté sur la figure 8, le mécanisme d'embrayage 14 peut comprendre deux roues satellites 144 distinctes servant respectivement dans la première configuration embrayée et la seconde configuration embrayée, autrement dit une roue satellite 144 correspondant à chaque sens de rotation.

La configuration débrayée correspond à une position intermédiaire du support mobile 143 dans laquelle aucune des roues satellites 144 n'est en prise avec la roue menée 142.

Le dispositif électromécanique d'actionnement de serrure 10 comprend un dispositif de stockage d'énergie électrique (non représenté), tel que des batteries autonomes, pour alimenter l'actionneur 13 voire une unité de commande apte à une communication avec l'extérieur via des moyens de communication de type radiofréquence, wifi, Bluetooth, ou équivalent comme par exemple ZIGBEE, Zwave ou des protocoles propriétaires, notamment en vue de la réception d'instructions extérieures à destination de l'unité de commande et de la transmission d'informations sortantes en provenance de l'unité de commande. L'unité de commande assure un pilotage de l'actionneur 13 à partir de ces instructions extérieures et de ces informations sortantes et en fonction de capteurs éventuels intégrés au dispositif électromécanique d'actionnement de serrure 10, par exemple pour déterminer des couples mécaniques de rotation du rotor du cylindre de serrure 101, la position angulaire absolue du rotor du cylindre de serrure 101, sa vitesse de rotation ou pour déterminer la présence d'une clé 106 ou de tout autre élément nécessaire au fonctionnement de la serrure 100 ou du dispositif électromécanique d'actionnement de serrure 10.

Pour répondre aux problématiques évoquées en relation avec l'état de la technique, le dispositif électromécanique d'actionnement de serrure 10 comprend un support 16 disposé dans le volume intérieur délimité par le boitier externe 18 et sur lequel l'actionneur 13 est fixé selon une liaison encastrement rigide et des éléments amortisseurs 24 en matériau élastiquement déformable assurant une liaison mécanique amortie du support 16 au boitier externe 18 conférant un découplage vibratoire entre le support 16 et le boitier externe 18.

La présence de tels éléments amortisseurs 24 permet d'éviter autant que possible la transmission des vibrations engendrées par le fonctionnement de l'actionneur 13 au boitier externe 18, limitant par voie de conséquence la propagation de tout ou partie de ces vibrations jusqu'à l'ouvrant 200.

Selon un mode de réalisation particulier non limitatif, le mécanisme d'embrayage 14 est disposé dans le volume intérieur délimité par le boitier externe 18 et est fixé sur le support 16 par une liaison encastrement rigide.

La présence des éléments amortisseurs 24 permet d'éviter autant que possible la transmission des vibrations engendrées par le fonctionnement du mécanisme d'embrayage 13 au boitier externe 18, limitant par voie de conséquence la propagation de tout ou partie de ces vibrations jusqu'à l'ouvrant 200.

Toujours dans un souci acoustique et vibratoire, il est avantageux de prévoir que le mécanisme d'accouplement 11 puisse être fixé à rotation sur le support 16. Dans ce cas, la présence des éléments amortisseurs 24 permet d'éviter autant que possible la transmission des vibrations engendrées par le fonctionnement du mécanisme d'accouplement 11 au boitier externe 18, limitant par voie de conséquence la propagation de tout ou partie de ces vibrations jusqu'à l'ouvrant 200.

Dans un mode de réalisation non limitatif, le mécanisme d'accouplement 11 est monté à rotation sur le support 16 autour d'un premier axe de rotation et le bouton de manoeuvre 15 est monté à rotation d'un second axe de rotation dans un agencement général où le premier axe de rotation et le second axe de rotation sont distincts et non coïncidents l'un avec l'autre. Le premier axe de rotation et le second axe de rotation sont orientés respectivement selon une première direction principale D1 et selon une seconde direction principale D2 formant entre elles un angle compris entre 0° et 90°. La figure 3 illustre le cas particulier non limitatif où cet angle est nul, c'est-à-dire égal à 0°, la première direction principale D1 étant alors parallèle à la seconde direction principale D2. La première direction principale D1 et la seconde direction principale D2 sont décalées l'une par rapport à l'autre, dans un plan orienté transversalement aux première et seconde directions principales D1, D2, par interposition d'un entraxe 19. Cet entraxe peut prendre une valeur comprise entre 2 et 10 cm.

Le dispositif électromécanique d'actionnement de serrure 10 comprend un mécanisme de transmission 17 interposé entre le mécanisme d'accouplement 11 et le bouton de manoeuvre 15 et fixé sur le support 16. Le mécanisme de transmission 17 transformant un mouvement de rotation du bouton de manoeuvre 15 en un mouvement de rotation du mécanisme d'accouplement 11.

Le mécanisme de transmission 17 peut comprendre une roue menante 171 liée et entraînée en rotation par le bouton de manoeuvre 15 et une roue menée 172 liée en rotation au mécanisme d'accouplement 11. La roue menée 172 peut être en prise directe avec la roue menante 171 ou en prise indirecte avec interposition d'au moins une roue intermédiaire. Notamment, les différentes roues utilisées pour le mécanisme de transmission 17 sont des roues dentées.

Le mécanisme de transmission 17 pourrait alternativement prévoir la présence et l'utilisation d'une courroie de transmission, ce qui aurait pour avantage d'introduire un élément flexible absorbant lui-même des vibrations.

Dans la variante illustrée, pour des raisons de simplification de l'ensemble, la roue menée 172 du mécanisme de transmission 17 et la roue menée 142 du mécanisme d'embrayage 14 sont constituées dans une même pièce dont la hauteur est adaptée pour pouvoir coopérer avec la roue intermédiaire et avec la ou les roues satellites 144 respectivement du mécanisme de transmission 17 et du mécanisme d'embrayage 14 qui sont globalement superposés l'un à l'autre pour optimiser l'encombrement.

Le boitier externe 18 comprend une plaque de montage 181 comprenant des éléments de fixation pour permettre la fixation de la plaque de montage 181 sur la face 201 de l'ouvrant 200. Les éléments de fixation se présentent par exemple sous la forme d'une ou plusieurs ouvertures traversantes (visible sur la figure 4) ménagées à travers la plaque de montage 181 et permettant la mise en place de vis destinée à venir en prise dans l'ouvrant 200. Les éléments amortisseurs 24 qui assurent la liaison mécanique amortie du support 16 au boitier externe 18 sont interposés entre le support 16 et la plaque de montage 181 de sorte que le découplage vibratoire qu'ils confèrent est assuré entre la plaque de montage 181 et le support 16.

Le boitier externe 18 comprend également un capot avant 182 fixé de manière amovible sur la plaque de montage 181. Il est possible de prévoir la présence d'organes amortisseurs 184 interposés entre le capot avant 182 et la plaque de montage 181 de sorte à conférer un découplage vibratoire entre la plaque de montage 181 et le capot avant 182. Ceci reste tout à fait facultatif du fait que le boitier externe 18 n'est soumis qu'à de très faibles vibrations, voire nulles, du fait de la présence des éléments amortisseurs 24.

Le boitier externe 18 est configuré pour renfermer, préférentiellement de manière étanche, au moins le mécanisme de transmission 17, le mécanisme d'accouplement 11, le mécanisme d'embrayage 14 et le dispositif de stockage d'énergie électrique. Le boitier externe 18 donne accès au bouton de manoeuvre 15 depuis l'extérieur du boitier externe 18 de manière que le bouton de manoeuvre 15 soit placé, axialement suivant l'axe principal X du dispositif électromécanique d'actionnement de serrure 10, entre le dispositif de stockage d'énergie électrique et le mécanisme d'accouplement 11. Le bouton de manoeuvre 15 peut être agencé en saillie par rapport à la face avant du capot avant 182 du boitier externe 18 comme cela est représenté sur les figures. Cela permet d'améliorer la facilité de la saisie manuelle du bouton de manoeuvre 15 et confère une bonne ergonomie au dispositif électromécanique d'actionnement de serrure 10. Toutefois, il reste possible d'envisager un aménagement du bouton de manoeuvre 15 encastré dans le boitier externe 18 de sorte que le bouton de manoeuvre 18 soit alors affleurant ou en dessous par rapport à la face avant du capot avant 182 du boitier externe 18.

Le boitier externe 18 comprend une plaque d'amortissement 183 formée dans un matériau élastiquement déformable, fixée sur une face externe de la plaque de montage 181 et destinée à être interposée entre la plaque de montage 181 et la face 201 de l'ouvrant 200 lorsque le boitier externe 18 est fixé sur l'ouvrant 200, de sorte à conférer un découplage vibratoire entre la plaque de montage 181 et l'ouvrant 200.

La plaque d'amortissement 183 permet d'éviter autant que possible la propagation jusqu'à l'ouvrant 200 des vibrations éventuellement subies par la plaque de montage 181 malgré la présence des éléments amortisseurs 24 sous l'effet des vibrations du support 16 induites par le fonctionnement de l'actionneur 13, du mécanisme d'accouplement 11, du mécanisme d'embrayage 14, du mécanisme de transmission 17, du bouton de manoeuvre 15.

Grâce à la présence des éléments amortisseurs 24 agencés entre le support 16 et la plaque de montage 181 et/ou de la plaque d'amortissement 183, la déformation éventuellement subie par la plaque de montage 181 en cas de fixation sur une face 201 de l'ouvrant 200 non plane, n'entraîne qu'une déformation très faible ou nulle des composants fixés sur le support 16. Il en résulte donc une sonorité atténuée, stable et régulière quelle que soit la qualité de la surface de la face 201 de l'ouvrant 200 ou de ses éléments saillants (cylindre, rosette, plaque béquille, visserie, etc...).

La conception du support 16 n'est pas limitative en soi. A titre d'exemple donnant satisfaction en pratique, le support 16 comprend une platine supérieure 162 et une platine inférieure 161 liée entre elles en délimitant un espace dans lequel les composants (c'est-à-dire l'actionneur 13, le mécanisme d'accouplement 11, le mécanisme d'embrayage 14, le mécanisme de transmission 17 et le bouton de manoeuvre 15) fixés au support 16 sont au moins partiellement logés. Les éléments amortisseurs 24 qui assurent la liaison mécanique amortie du support 16 au boitier externe 18 comprennent des blocs amortisseurs formés dans un matériau élastiquement déformable interposés entre la platine inférieure 162 et le boitier externe 18, notamment entre la platine inférieure 162 et la plaque de montage 181.

Le mécanisme d'accouplement 11 du dispositif électromécanique d'actionnement de serrure 10 est susceptible d' être couplé en rotation avec le cylindre de serrure 101, en vue de son entrainement motorisé via l'actionneur 13 ou de son entrainement manuel via le bouton de manoeuvre 15, indifféremment par l'intermédiaire d'une clé 106 introduite dans le rotor du cylindre de serrure 101 au niveau de l'entrée intérieure de serrure ou par l'intermédiaire de l'organe de couplage 102 solidaire du rotor du cylindre de serrure 101, en saillie du côté intérieur et destiné initialement (c'est-à-dire lorsque la serrure 100 est utilisée sans que le dispositif électromécanique d'actionnement de serrure 10 ne soit monté sur l'ouvrant 200) à la mise en place du bouton manuel.

Ainsi, le dispositif électromécanique d'actionnement de serrure 10 permet indifféremment la double possibilité qu'une clé 106 introduite dans le rotor du cylindre de serrure 101 soit en prise avec le mécanisme d'accouplement 11 pour être solidaires en rotation l'un et l'autre ou que l'organe de couplage 102 solidaire à demeure du rotor du cylindre de serrure 101 soit en prise avec le mécanisme d'accouplement 11 pour être solidaires en rotation l'un et l'autre.

Pour parvenir à ce résultat très avantageux en terme de diversité d'applications pour les utilisateurs, le mécanisme d'accouplement 11 comprend d'une part une pièce d'entrainement en rotation 20 mobile à rotation, l'axe de rotation de la pièce d'entrainement en rotation 20 correspondant à l'axe de rotation du mécanisme d'entrainement 11 qui est orienté selon la première direction D1 évoqué précédemment. L'axe du rotor du cylindre de serrure 101 est aligné le plus possible avec l'axe de rotation de la pièce d'entrainement en rotation 20.

La pièce d'entrainement en rotation 20 délimite des premiers éléments de couplage en rotation 21 aptes à coopérer avec une clé 106 insérée dans le rotor du cylindre de serrure 101 d'une manière rendant solidaires en rotation la clé 106 et la pièce d'entrainement en rotation 20 autour de l'axe de rotation de la pièce d'entrainement en rotation 20.

Les premiers éléments de couplage en rotation 21 délimités par la pièce d'entrainement en rotation 20 comprennent des éléments amortisseurs 23 élastiquement déformables destinés à être interposés entre la pièce d'entrainement en rotation 20 et la clé 106 lorsque la clé 106 coopère avec les premiers éléments de couplage en rotation 21 de sorte à conférer un découplage vibratoire entre la pièce d'entrainement en rotation 20 et la clé 106,

Le mécanisme d'accouplement 11 comprend d'autre part une pièce de liaison 12 indépendante de la pièce d'entrainement en rotation 20 et comprenant des deuxièmes éléments de couplage en rotation 22 aptes à coopérer avec les premiers éléments de couplage en rotation 21 pour rendre solidaires en rotation la pièce de liaison 12 et la pièce d'entrainement en rotation 20 autour de l'axe de rotation de la pièce d'entrainement en rotation 20.

La pièce de liaison 12 est configurée pour pouvoir coopérer avec l'organe de couplage 102 saillant du rotor du cylindre de serrure 101 d'une manière rendant solidaires en rotation l'organe de couplage 102 et la pièce de liaison 12 autour de l'axe de rotation de la pièce d'entrainement en rotation 20.

Les éléments amortisseurs 23 sont également destinés à être interposés entre la pièce d'entrainement en rotation 20 et la pièce de liaison 12 lorsque les deuxièmes éléments de couplage en rotation 22 coopèrent avec les premiers éléments de couplage en rotation 21 d'une manière conférant un découplage vibratoire entre la pièce de liaison 12 et la pièce d'entrainement en rotation 20.

Les éléments amortisseurs 23 permettent d'éviter autant que possible la transmission de vibrations du mécanisme d'accouplement 11 vers le cylindre de serrure 101, que ces vibrations soient générées par le mécanisme d'accouplement 11 ou par l'actionneur 13, le mécanisme d'embrayage 14, le mécanisme de transmission 17 ou le bouton de manoeuvre 15. Les éléments amortisseurs 23 permettent réciproquement d'éviter autant que possible la transmission de vibrations du cylindre de serrure 101 vers le mécanisme d'accouplement 11. Les éléments amortisseurs 23 apportent également une élasticité entre l'axe du cylindre de serrure 101 qui est rigide, notamment dans le cas d'une coopération avec une clé 106, et le mécanisme d'accouplement 11, lequel est lié au support 16 et présente, en conséquence de la présence des éléments amortisseurs 24, une certaine mobilité perpendiculairement à l'axe du cylindre de serrure 101. Cette élasticité est nécessaire pour pallier les divergences axiales qui pourraient sinon provoquer des déformations des éléments rigides du dispositif électromécanique d'actionnement de serrure 10 et engendrer des bruits désagréables.

La pièce d'entraînement en rotation 20 délimite un logement de réception 26 adapté pour recevoir la pièce de liaison 12 par insertion réversible de la pièce de liaison 12 dans le logement de réception 26, ce qui signifie que la pièce de liaison 12 peut être retirée hors du logement de réception 26 dès que l'utilisateur le désire, typiquement lorsqu'il désire utiliser la pièce de liaison 12 alors montée sur l'organe de couplage 102 sans qu'elle ne soit accouplée au dispositif électromécanique d'actionnement de serrure 10 ou lorsqu'il désire accoupler la pièce d'entrainement en rotation 20 avec la clé 106. Les premiers éléments de couplage en rotation 21 comprennent au moins une fente d'accouplement 261 délimitée par le logement de réception 26 et orientée transversalement à l'axe de rotation de la pièce d'entrainement en rotation 20. Typiquement, pour un bon entrainement en rotation, chaque fente d'accouplement 261 est orientée perpendiculairement à l'axe de rotation de la pièce d'entrainement en rotation 20. La profondeur de chaque fente d'accouplement 261 est comptée, quant à elle, parallèlement à l'axe de rotation de la pièce d'entrainement en rotation 20. Les fentes d'accouplement 261, formant les premiers éléments de couplage en rotation 21, sont destinées à recevoir la tête de forme plate de la clé 106.

La pièce de liaison 12 comprend au moins une aile d'accouplement 251 destinée à être insérée dans la fente d'accouplement 261 lorsque la pièce de liaison 12 est insérée dans le logement de réception 26. Les deuxièmes éléments de couplage en rotation 22 comprennent ladite au moins une aile d'accouplement 251. Avantageusement, cette aile ou ces ailes d'accouplement 251 permettent un actionnement manuel du cylindre de serrure 101 depuis l'intérieur, par exemple pour vérifier le fonctionnement de la serrure 100 avant le montage du dispositif électromécanique d'actionnement de serrure 10 ou en cas de démontage de celui-ci.

Selon un mode de réalisation permettant une bonne transmission de mouvement et une adaptation à une grande diversité de hauteur de tête de clé 106, le logement de réception 26 délimite deux fentes d'accouplement 261 distinctes alignées l'une avec l'autre suivant une direction commune passant par l'axe de rotation de la pièce d'entrainement en rotation 20. La pièce de liaison 12 comprend alors avantageusement deux ailes d'accouplement 251 s'étendant radialement depuis un corps central 252 globalement de forme cylindrique, de sorte que la pièce de liaison 12 adopte une forme générale de papillon, comme cela est visible sur la figure 2.

Le logement de réception 26 et la pièce de liaison 12 sont configurés de sorte que l'insertion de la pièce de liaison 12 dans le logement de réception 26 est réalisé par un déplacement relatif colinéaire à l'axe de rotation de la pièce d'entrainement en rotation 20.

Les éléments amortisseurs 23 sont constitués par une couche amortissante agencées sur les parois internes du logement de réception 26, notamment au moins au niveau de chaque fente d'accouplement 261. Alternativement, la pièce d'entrainement en rotation 20 pourrait être elle-même réalisée dans un matériau amortisseur, ou des plots d'amortissement pourraient être ajoutés entre la pièce d'entrainement en rotation 20 et la clé 106 ou la pièce de liaison 12 en contact.

Dans une variante non représentée, le dispositif électromécanique d'actionnement de serrure 10 comprend des éléments de fixation assurant une fixation du support 16 au boitier externe 18 conférant au moins une possibilité de déplacement dans un plan transversal à l'axe de rotation du mécanisme d'accouplement 11 par rapport au boitier externe 18. A titre d'exemple, les éléments de fixation peuvent être du type connu sous le nom de joint de Oldham, conférant une double possibilté de coulissement dans deux directions perpendiculaires entre elles et toutes deux perpendiculaires à l'axe de rotation du mécanisme d'accouplement 11. Dans cette variante, les éléments amortisseurs 24 qui assurent la liaison mécanique amortie du support 16 au boitier externe 18 ont une aptitude à absorber les mouvements relatifs du support 16 par rapport au boitier externe 18 au moins dans la direction de déplacement du support 16 conférée par lesdits éléments de fixation.

Enfin, il est possible que le dispositif électromécanique d'actionnement de serrure 10 intègre également des éléments amortisseurs entre les différents composants de la chaîne cinmétique décrite (moteur électrique, réducteur de vitesse, mécanisme d'embrayage 14, mécanisme d'accouplement 11...).

Le dispositif électromécanique d'actionnement de serrure 10 qui vient d'être décrit évite autant que possible les nuisances sonores et les bruits susceptibles d'être générés au niveau de l'ouvrant 200 et au niveau du dispositif électromécanique d'actionnement de serrure 10, évite autant que possible la transmission de vibrations à l'ouvrant 200 et permet de limiter les risques de déformation du dispositif électromécanique d'actionnement de serrure 10 en cas de fixation sur une face 201 non plane d'un ouvrant 200.

## Revendications

1. Dispositif électromécanique d'actionnement de serrure (10) destiné à être monté sur une face (201) d'un ouvrant (200) équipé d'une serrure (100), le dispositif électromécanique d'actionnement de serrure (10) comprenant :
- un boitier externe (18) destiné à être fixé sur la face (201) de l'ouvrant (200),
- un mécanisme d'accouplement (11) disposé dans un volume intérieur délimité par le boitier externe (18), mobile en rotation par rapport au boitier externe (18) et susceptible d'être solidaire en rotation avec un rotor d'un cylindre de serrure (101) de la serrure (100),
- un actionneur (13) comprenant un moteur électrique et un réducteur de vitesse, et permettant d'entrainer en rotation électriquement le mécanisme d'accouplement (11),
- un support (16) disposé dans le volume intérieur délimité par le boitier externe (18) et sur lequel l'actionneur (13) est fixé selon une liaison encastrement rigide,
- des éléments amortisseurs (24) en matériau élastiquement déformable assurant une liaison mécanique amortie du support (16) au boitier externe (18) conférant un découplage vibratoire entre le support (16) et le boitier externe (18).

2. Dispositif électromécanique d'actionnement de serrure (10) selon la revendication 1, dans lequel le dispositif électromécanique d'actionnement de serrure (10) comprend un mécanisme d'embrayage (14) interposé entre le mécanisme d'accouplement (11) et l'actionneur (13) de sorte à pouvoir varier entre une configuration débrayée et au moins une configuration embrayée, le mécanisme d'embrayage (14) étant disposé dans le volume intérieur délimité par le boitier externe (18) et étant fixé sur le support (16) par une liaison encastrement rigide.

3. Dispositif électromécanique d'actionnement de serrure (10) selon la revendication 2, dans lequel le mécanisme d'embrayage (14) comprend une roue menante (141) liée en rotation à un axe de sortie de l'actionneur (13), une roue menée (142) liée en rotation au mécanisme d'accouplement (11), au moins une roue satellite (144) montée sur un support mobile (143) par articulation autour de l'axe de la roue menante (141) permettant de positionner la roue satellite (144) dans différentes positions autour de l'axe de la roue menante (141).

4. Dispositif électromécanique d'actionnement de serrure (10) selon l'une quelconque des revendications 1 à 3, dans lequel le mécanisme d'accouplement (11) est fixé à rotation sur le support (16).

5. Dispositif électromécanique d'actionnement de serrure (10) selon l'une quelconque des revendications 1 à 4, dans lequel le support (16) comprend une platine supérieure (162) et une platine inférieure (161) liée entre elles en délimitant un espace dans lequel les composants fixés au support (16) sont au moins partiellement logés, les éléments amortisseurs (24) qui assurent la liaison mécanique amortie du support (16) au boitier externe (18) comprenant des blocs amortisseurs formés dans un matériau élastiquement déformable interposés entre la platine inférieure (162) et le boitier externe (18).

6. Dispositif électromécanique d'actionnement de serrure (10) selon l'une quelconque des revendications 1 à 5, dans lequel le boitier externe (18) comprend une plaque de montage (181) comprenant des éléments de fixation pour permettre la fixation de la plaque de montage (181) sur la face (201) de l'ouvrant (200) et dans lequel les éléments amortisseurs (24) qui assurent la liaison mécanique amortie du support (16) au boitier externe (18) sont interposés entre le support (16) et la plaque de montage (181) de sorte que ledit découplage vibratoire est assuré entre la plaque de montage (181) et le support (16).

7. Dispositif électromécanique d'actionnement de serrure (10) selon la revendication 6, dans lequel le boitier externe (18) comprend une plaque d'amortissement (183) formée dans un matériau élastiquement déformable, fixée sur une face externe de la plaque de montage (181) et destinée à être interposée entre la plaque de montage (181) et la face (201) de l'ouvrant (200) lorsque le boitier externe (18) est fixé sur l'ouvrant (200), de sorte à conférer un découplage vibratoire entre la plaque de montage (181) et l'ouvrant (200).

8. Dispositif électromécanique d'actionnement de serrure (10) selon l'une quelconque des revendications 1 à 7, dans lequel le mécanisme d'accouplement (11) comprend une pièce d'entrainement en rotation (20) délimitant des premiers éléments de couplage en rotation (21) aptes à coopérer avec une clé (106) insérée dans le rotor du cylindre de serrure (101) d'une manière rendant solidaires en rotation la clé (106) et la pièce d'entrainement en rotation (20) autour de l'axe de rotation de la pièce d'entrainement en rotation (20), et dans lequel les premiers éléments de couplage en rotation (21) délimités par la pièce d'entrainement en rotation (20) comprennent des éléments amortisseurs (23) élastiquement déformables destinés à être interposés entre la pièce d'entrainement en rotation (20) et la clé (106) lorsque la clé (106) coopère avec les premiers éléments de couplage en rotation (21) de sorte à conférer un découplage vibratoire entre la pièce d'entrainement en rotation (20) et la clé (106).

9. Dispositif électromécanique d'actionnement de serrure (10) selon la revendication 8, dans lequel le mécanisme d'accouplement (11) comprend une pièce de liaison (12) indépendante de la pièce d'entrainement en rotation (20) et comprenant des deuxièmes éléments de couplage en rotation (22) aptes à coopérer avec les premiers éléments de couplage en rotation (21) pour rendre solidaires en rotation la pièce de liaison (12) et la pièce d'entrainement en rotation (20) autour de l'axe de rotation de la pièce d'entrainement en rotation (20), la pièce de liaison (12) étant apte à coopérer avec un organe de couplage (102) saillant du rotor du cylindre de serrure (101) d'une manière rendant solidaires en rotation l'organe de couplage (102) et la pièce de liaison (12) autour de l'axe de rotation de la pièce d'entrainement en rotation (20), et dans lequel les éléments amortisseurs (23) sont interposés entre la pièce d'entrainement en rotation (20) et la pièce de liaison (12) lorsque les deuxièmes éléments de couplage en rotation (22) coopèrent avec les premiers éléments de couplage en rotation (21) d'une manière conférant un découplage vibratoire entre la pièce de liaison (12) et la pièce d'entrainement en rotation (20).

10. Dispositif électromécanique d'actionnement de serrure (10) selon l'une quelconque des revendications 1 à 9, dans lequel le dispositif électromécanique d'actionnement de serrure (10) comprend des éléments de fixation pour fixer le support (16) au boitier externe (18) en conférant au moins une possibilité de déplacement dans un plan transversal à l'axe de rotation du mécanisme d'accouplement (11) par rapport au boitier externe (18) et dans lequel les éléments amortisseurs (24) qui assurent la liaison mécanique amortie du support (16) au boitier externe (18) ont une aptitude à absorber les mouvements relatifs du support (16) par rapport au boitier externe (18) au moins dans la direction de déplacement du support (16) conférée par lesdits éléments de fixation.

## Patentansprüche

1. Elektromechanische Schlossbetätigungsvorrichtung (10), die dazu bestimmt ist, auf einer Seite (201) eines mit einem Schloss (100) ausgestatteten Flügels (200) montiert zu werden, wobei die elektromechanische Schlossbetätigungsvorrichtung (10) umfasst:
- ein Außengehäuse (18), das dazu bestimmt ist, auf der Seite (201) des Flügels (200) befestigt zu werden,
- einen Kopplungsmechanismus (11), der in einem von dem Außengehäuse (18) begrenzten Innenvolumen angeordnet ist, in Bezug auf das Außengehäuse (18) drehbeweglich ist und mit einem Rotor eines Schließzylinders (101) des Schlosses (100) drehfest verbunden sein kann,
- einen Aktor (13), der einen Elektromotor und ein Untersetzungsgetriebe umfasst und es ermöglicht, den Kopplungsmechanismus (11) elektrisch drehend anzutreiben,
- einen Träger (16), der in dem vom Außengehäuse (18) begrenzten Innenvolumen angeordnet ist und an dem der Aktor (13) gemäß einer starren Einbauverbindung befestigt ist,
- Dämpfungselemente (24) aus elastisch verformbarem Material, die eine gedämpfte mechanische Verbindung des Trägers (16) mit dem Außengehäuse (18) sicherstellen, die eine Schwingungsentkopplung zwischen dem Träger (16) und dem Außengehäuse (18) verleiht.

2. Elektromechanische Schlossbetätigungsvorrichtung (10) nach Anspruch 1, wobei die elektromechanische Schlossbetätigungsvorrichtung (10) einen Kupplungsmechanismus (14) umfasst, der so zwischen dem Kopplungsmechanismus (11) und dem Aktor (13) eingefügt ist, dass er zwischen einer ausgekuppelten Konfiguration und mindestens einer eingekuppelten Konfiguration variieren kann, wobei der Kupplungsmechanismus (14) in dem vom Außengehäuse (18) begrenzten Innenvolumen angeordnet ist und durch eine starre Einbauverbindung am Träger (16) befestigt ist.

3. Elektromechanische Schlossbetätigungsvorrichtung (10) nach Anspruch 2, wobei der Kupplungsmechanismus (14) ein Antriebsrad (141), das drehfähig mit einer Ausgangsachse des Aktors (13) verbunden ist, ein Abtriebsrad (142), das drehfähig mit dem Kopplungsmechanismus (11) verbunden ist, mindestens ein Satellitenrad (144) umfasst, das an einem gelenkig um die Achse des Antriebsrads (141) beweglichen Träger (143) montiert ist, der es ermöglicht, das Satellitenrad (144) in unterschiedlichen Positionen um die Achse des Antriebsrads (141) zu positionieren.

4. Elektromechanische Schlossbetätigungsvorrichtung (10) nach einem der Ansprüche 1 bis 3, wobei der Kopplungsmechanismus (11) drehfähig am Träger (16) befestigt ist.

5. Elektromechanische Schlossbetätigungsvorrichtung (10) nach einem der Ansprüche 1 bis 4, wobei der Träger (16) ein oberes Plättchen (162) und ein unteres Plättchen (161) umfasst, die miteinander verbunden sind, wobei sie einen Raum begrenzen, in dem die am Träger (16) befestigten Komponenten mindestens teilweise untergebracht sind, wobei die Dämpfungselemente (24), die die gedämpfte mechanische Verbindung des Trägers (16) mit dem Außengehäuse (18) sicherstellen, aus einem elastisch verformbaren Material gebildete Dämpfungsblöcke umfassen, die zwischen dem unteren Plättchen (162) und dem Außengehäuse (18) eingefügt sind.

6. Elektromechanische Schlossbetätigungsvorrichtung (10) nach einem der Ansprüche 1 bis 5, wobei das Außengehäuse (18) eine Montageplatte (181) umfasst, die Befestigungselemente umfasst, um die Befestigung der Montageplatte (181) an der Seite (201) des Flügels (200) zu ermöglichen, und wobei die Dämpfungselemente (24), die die gedämpfte mechanische Verbindung des Trägers (16) mit dem Außengehäuse (18) sicherstellen, so zwischen dem Träger (16) und der Montageplatte (181) eingefügt sind, dass die Schwingungsentkopplung zwischen der Montageplatte (181) und dem Träger (16) sichergestellt ist.

7. Elektromechanische Schlossbetätigungsvorrichtung (10) nach Anspruch 6, wobei das Außengehäuse (18) eine aus einem elastisch verformbaren Material gebildete Dämpfungsplatte (183) umfasst, die an einer Außenseite der Montageplatte (181) befestigt und dazu bestimmt ist, zwischen der Montageplatte (181) und der Seite (201) des Flügels (200) eingefügt zu werden, wenn das Außengehäuse (18) am Flügel (200) befestigt wird, um eine Schwingungsentkopplung zwischen der Montageplatte (181) und dem Flügel (200) zu verleihen.

8. Elektromechanische Schlossbetätigungsvorrichtung (10) nach einem der Ansprüche 1 bis 7, wobei der Kopplungsmechanismus (11) ein Drehantriebsteil (20) umfasst, das erste Drehkopplungselemente (21) begrenzt, die dazu fähig sind, mit einem in den Rotor des Schließzylinders (101) eingeführten Schlüssel (106) auf eine Weise zusammenzuwirken, die den Schlüssel (106) und das Drehantriebsteil (20) um die Drehachse des Drehantriebsteils (20) drehfest miteinander verbindet, und wobei die ersten Drehkopplungselemente (21), die von dem Drehantriebsteil (20) begrenzt werden, elastisch verformbare Dämpfungselemente (23) umfassen, die dazu bestimmt sind, zwischen dem Drehantriebsteil (20) und dem Schlüssel (106) eingefügt zu werden, wenn der Schlüssel (106) mit den ersten Drehkopplungselementen (21) zusammenwirkt, um eine Schwingungsentkopplung zwischen dem Drehantriebsteil (20) und dem Schlüssel (106) zu verleihen.

9. Elektromechanische Schlossbetätigungsvorrichtung (10) nach Anspruch 8, wobei der Kopplungsmechanismus (11) ein Verbindungsteil (12) umfasst, das vom Drehantriebsteil (20) unabhängig ist und zweite Drehkopplungselemente (22) umfasst, die dazu fähig sind, mit den ersten Drehkopplungselementen (21) zusammenzuwirken, um das Verbindungsteil (12) und das Drehantriebsteil (20) um die Drehachse des Drehantriebsteils (20) drehfest miteinander zu verbinden, wobei das Verbindungsteil (12) dazu fähig ist, mit einem Kopplungsorgan (102), das vom Rotor des Schließzylinders(101) vorspringt, auf eine Weise zusammenzuwirken, die das Kopplungsorgan (102) und das Verbindungsteil (12) um die Drehachse des Drehantriebsteils (20) drehfest miteinander verbindet, und wobei die Dämpfungselemente (23), wenn die zweiten Drehkopplungselemente (22) mit den ersten Drehkopplungselementen (21) zusammenwirken, in einer Weise zwischen dem Drehantriebsteil (20) und dem Verbindungsteil (12) eingefügt sind, die eine Schwingungsentkopplung zwischen dem Verbindungsteil (12) und dem Drehantriebsteil (20) verleiht.

10. Elektromechanische Schlossbetätigungsvorrichtung (10) nach einem der Ansprüche 1 bis 9, wobei die elektromechanische Schlossbetätigungsvorrichtung (10) Befestigungselemente umfasst, um den Träger (16) am Außengehäuse (18) zu befestigen, wobei mindestens eine Verlagerungsmöglichkeit in einer Ebene quer zur Drehachse des Kopplungsmechanismus (11) in Bezug auf das Außengehäuse (18) verliehen wird, und wobei die Dämpfungselemente (24), die die gedämpfte mechanische Verbindung des Trägers (16) mit dem Außengehäuse (18) sicherstellen, eine Fähigkeit aufweisen, die relativen Bewegungen des Trägers (16) in Bezug auf das Außengehäuse (18) mindestens in der Verlagerungsrichtung des Trägers (16) zu absorbieren, die durch die Befestigungselemente verliehen wird.

## Claims

1. A latch actuation electromechanical device (10) intended to be mounted on a face (201) of a door leaf (200) equipped with a latch (100), the latch actuation electromechanical device (10) comprising:
- an outer case (18) intended to be fastened on the face (201) of the door leaf (200),
- a coupling mechanism (11) disposed within an internal volume delimited by the outer case (18), movable in rotation relative to the outer case (18) and prone to be rotatably secured with a rotor of a latch cylinder (101) of the latch (100),
- an actuator (13) comprising an electric motor and a speed reducer, and allowing electrically driving in rotation the coupling mechanism (11),
- a support (16) disposed within the internal volume delimited by the outer case (18) and on which the actuator (13) is fastened according to a rigid interlocking connection,
- damper elements (24) made of an elastically-deformable material ensuring a dampened mechanical linkage of the support (16) to the outer case (18) conferring a vibration decoupling between the support (16) and the outer case (18).

2. The latch actuation electromechanical device (10) according to claim 1, wherein the latch actuation electromechanical device (10) comprises a clutch mechanism (14) interposed between the coupling mechanism (11) and the actuator (13) so as to be able to vary between a declutched configuration and at least one clutched configuration, the clutch mechanism (14) being disposed within the internal volume delimited by the outer case (18) and being fastened on the support (16) by a rigid interlocking connection.

3. The latch actuation electromechanical device (10) according to claim 2, wherein the clutch mechanism (14) comprises a driving wheel (141) rotatably linked to an output axis of the actuator (13), a driven wheel (142) rotatably linked to the coupling mechanism (11), at least one planet wheel (144) hingedly mounted on a movable support (143) about the axis of the driving wheel (141) allowing positioning the planet wheel (144) in different positions around the axis of the driving wheel (141).

4. The latch actuation electromechanical device (10) according to any one of claims 1 to 3, wherein the coupling mechanism (11) is rotatably fastened on the support (16).

5. The latch actuation electromechanical device (10) according to any one of claims 1 to 4, wherein the support (16) comprises an upper subplate (162) and a lower subplate (161) connected to each other while delimiting a space within which the components fastened to the support (16) are housed at least partially, the damper elements (24) which ensure the dampened mechanical linkage of the support (16) to the outer case (18) comprising damper blocks formed by an elastically-deformable material interposed between the lower subplate (162) and the outer case (18).

6. The latch actuation electromechanical device (10) according to any one of claims 1 to 5, wherein the outer case (18) comprises a mounting plate (181) comprising fastening elements to enable fastening of the mounting plate (181) on the face (201) of the door leaf (200) and wherein the damper elements (24) which ensure the dampened mechanical linkage of the support (16) to the outer case (18) are interposed between the support (16) and the mounting plate (181) so that said vibration decoupling is ensured between the mounting plate (181) and the support (16).

7. The latch actuation electromechanical device (10) according to claim 6, wherein the outer case (18) comprises a dampening plate (183) formed by an elastically-deformable material, fastened on an outer face of the mounting plate (181) and intended to be interposed between the mounting plate (181) and the face (201) of the door leaf (200) when the outer case (18) is fastened on the door leaf (200), so as to confer a vibration decoupling between the mounting plate (181) and the door leaf (200).

8. The latch actuation electromechanical device (10) according to any one of claims 1 to 7, wherein the coupling mechanism (11) comprises a rotational drive part (20) delimiting first rotational coupling elements (21) adapted to cooperate with a key (106) inserted into the rotor of the latch cylinder (101) in a manner making the key (106) and the rotational drive part (20) rotataby secured about the axis of rotation of the rotational drive part (20), and wherein the first rotational coupling elements (21) delimited by the rotational drive part (20) comprise elastically-deformable damper elements (23) intended to be interposed between the rotational drive part (20) and the key (106) when the key (106) cooperates with the first rotational coupling elements (21) so as to confer a vibration decoupling between the rotational drive part (20) and the key (106).

9. The latch actuation electromechanical device (10) according to claim 8, wherein the coupling mechanism (11) comprises a linkage part (12) independent from the rotational drive part (20) and comprising second rotational coupling elements (22) adapted to cooperate with the first rotational coupling elements (21) to make the linkage part (12) and the rotational drive part (20) rotatably secured about the axis of rotation of the rotational drive part (20), the linkage part (12) being adapted to cooperate with a coupling member (102) projecting from the rotor of the latch cylinder (101) in a manner making the coupling member (102) and the linkage part (12) rotatably secured about the axis of rotation of the rotational drive part (20), and wherein the damper elements (23) are interposed between the rotational drive part (20) and the linkage part (12) when the second rotational coupling elements (22) cooperate with the first rotational coupling elements (21) in a manner conferring a vibration decoupling between the linkage part (12) and the rotational drive part (20).

10. The latch actuation electromechanical device (10) according to any one of claims 1 to 9, wherein the latch actuation electromechanical device (10) comprises fastening elements for fastening the support (16) to the outer case (18) while conferring at least one possibility of displacement in a plane transverse to the axis of rotation of the coupling mechanism (11) relative to the outer case (18) and wherein the damper elements (24) which ensure the dampened mechanical linkage of the support (16) to the outer case (18) have the capability of absorbing the relative movements of the support (16) relative to the outer case (18) at least in the direction of displacement of the support (16) conferred by said fastening elements.
